# EUROPÄISCHE PATENTSCHRIFT

(11) **EP 0 115 612 B1**
(45) Veröffentlichungstag und Bekanntmachung des Hinweises auf die Patenterteilung: **21.10.1987**
(21) Anmeldenummer: 83112799.8
(22) Anmeldetag: 20.12.1983
(51) Int. Cl.: B65B 5/04, B65B 61/20

(54) **Vorrichtung zum Einbringen von Bandkassetten oder dergleichen und Beilagen in Klappboxen**
Device for inserting tape cassettes or the like and enclosures into hinge boxes
Dispositif pour introduire des cassettes à bande ou similaires et des notices dans des boîtes à charnière

(30) Priorität: 22.01.1983 DE 3302112
(43) Veröffentlichungstag der Anmeldung: 15.08.1984
(73) Patentinhaber: Ilsemann, Heino, D-2800 Bremen (DE)
(72) Erfinder: Ilsemann, Heino, D-2800 Bremen (DE)
(74) Vertreter: Goddar, Heinz J., Dr.

## Beschreibung

Die Erfindung betrifft eine Vorrichtung zum Einbringen von Bandkassetten oder dergleichen und Beilagen in Klappboxen nach dem Oberbegriff des Hauptanspruchs.

Aus der DE-OS 23 33 506 ist eine Vorrichtung dieser Art bekannt, bei der die Klappboxen im Drehkopf am Deckel in dort vorgesehenen Fächern klemmend gehalten werden. Nachdem die einzelnen Klappboxen innerhalb eines Faches des Drehkopfes aufgenommen sind, werden sie durch einen außerhalb des Drehkopfes in Rotationsrichtung zum Einschieben der einzelnen Klappboxen in die Fächer des Drehkopfes angeordneten Stößel geöffnet, der in Anlage an eine Endwandung des Klappboxunterteiles kommt und das Unterteil beim nächsten Drehschritt des Drehkopfes festhält, wodurch die Klappbox soweit geöffnet wird, daß das Klappboxunterteil an der sich vom Drehkopfradius unter einem spitzen Winkel in Rotationsrichtung schräg nach hinten erstreckenden Wand des jeweiligen Drehkopffaches zum Anschlag kommt. Anschließend werden in zwei getrennten Arbeitsstationen des Drehkopfes zunächst die Beilagen und alsdann die Kassetten in die auf diese Weise halb geöffnete Klappbox eingeschoben, woraufhin die betreffende Klappbox dann weitergedreht und in der Position einer außerhalb des Drehkopfes angeordneten Schließeinrichtung für die Klappboxen angehalten und dort geschlossen wird. Insgesamt hat dies zur Folge, daß der. Drehkopf bei einem Umlauf insgesamt zwölfmal angehalten werden muß. Die Anzahl der Stationen, in denen Arbeitsvorgänge ausgeführt werden müssen, bringt nicht nur die Gefahr des Auftretens beträchtlicher Betriebsstörungen mit sich, sondern die Art und Weise, in der Klappboxen lediglich durch Klemmfinger an ihrem Deckel gehalten werden, birgt auch die Gefahr in sich, daß die Klappboxen aus ihren Fächern herausrutschen. Insgesamt ist die bekannte Vorrichtung störanfällig, wobei es auch schwierig ist, die Art der einzuschiebenden Beilagen bzw. die Anzahl der einer einzelnen Kassette beizugebenden Beilagen in wünschenswerter Weise zu variieren, da hierfür keine hinreichenden Positionierungsmöglichkeiten am Drehkopfumfang zur Verfügung stehen.

' Aus der DE-OS 27 37 196 ist fernereine Vorrichtung zum Einbringen von Bandkassetten oder dergleichen und Beilagen in Klappboxen bekannt, die sich in der Praxis durchaus bewährt hat und wobei der Drehkopf mit vertikaler Drehachse angeordnet ist. Die Halteeinrichtungen für Kassetten sind dabei im wesentlichen tangential in der Weise angeordnet, daß das Unterteil der Klappboxen in den Halteeinrichtungen in einer Tangentialebene bezüglich der Rotationsachse des Dehkopfes liegt, wobei also die Deckel der Klappboxen mittels der hierfür vorgesehenen Einrichtungen dann um ebenfalls in einer Tangentialebene liegende Schwenkachsen nach außen schwenkbar sind. Auch hierbei ist die Variationsbreite hinsichtlich des Einführens verschiedener Beilagen nicht so groß, wie dies wünschenswert wäre, wobei insbesondere auch ein Bedürfnis besteht, mit verringertem Aufwand die Taktgeschwindigkeit der Vorrichtung weiter zu verbessern.

Der Erfindung liegt die Aufgabe zugrunde, die gattungsgemäße Vorrichtung dahingehend weiterzubilden, daß bei herabgesetzter Störanfälligkeit eine größere Variationsbreite hinsichtlich des Einführens verschiedener Beilagen erreichbar ist.

Erfindungsgemäß wird diese Aufgabe bei einer Vorrichtung der gattungsgemäßen Art durch die im Kennzeichen des Patentanspruches 1 genannten Merkmale gelöst..

Die erfindungsgemäße Weiterbildung der gattungsgemäßen Vorrichtung gewährleistet in vorteilhafter Weise, daß einmal in der Kassetten- und Beilageneinschubstation Kassette und Beilage im wesentlichen horizontal und radial in die durch Verschwenkung der Unterteilklappe geöffnete Klappbox einführbar sind und darüber hinaus zwischen der Kassetten- und Beilageneinschubstation und der Ausschubstation ein großer Winkelbereich und damit Raum. für das Anordnen weiterer Beilageneinbringstationen etc. zur Verfügung steht.

Besonders bevorzugte Ausführungsformen der Erfindung sind Gegenstand der Unteransprüche.

Nachfolgend ist ein Ausführungsbeispiel der Erfindung anhand einer schematischen Zeichnung erläutert. Dabei zeigt :
Figur 1 eine Vorrichtung nach der Erfindung in der Seitenansicht, teilweise geschnitten ;
Figur 2 die Haltebacken für eine Klappbox in Seitenansicht;
Figur 3 den Drehkopf der erfindungsgemäßen Vorrichtung in der Seitenansicht;
Figur 4 die Klappboxeneinschubstation der Vorrichtung nach der Erfindung in der Seitenansicht ;
Figur 5 die Beilagenzuführung bei der Vorrichtung nach der Erfindung in der Seitenansicht in Gesamtübersicht ;
Figuren 6A, 6B eine Detaildarstellung der Beilagenzuführung gemäß Fig. 5 in der Seitenansicht ; und
Figur 7 eine erfindungsgemäß vorgesehene Einrichtung zur Zuführung von Sonderbeilagen in der Seitenansicht.

Wie Fig. 1 erkennen läßt, weist das dargestellte Ausführungsbeispiel der erfindungsgemäßen Vorrichtung zum Einbringen von Bandkassetten und Beilagen in Klappboxen einen mit horizontaler Drehachse angeordneten Drehkopf 10 auf, an dessen Umfang insgesamt acht Halteeinrichtungen 12 zum Aufnehmen von mit Kassetten sowie Beilagen zu beschickenden Klappboxen angeordnet sind, die aufeinanderfolgend in eine Klappboxeneinschubstation 14, eine Kassetten- und Beilageneinschubstation 16, eine Sonderbeilagen-Einführstation 18 und eine Ausschubstation 20 schaltbar sind. Ferner sind, wie die Zeichnung erkennen läßt, ein Klappboxen-Zuführband 22, ein Kassetten-Zuführband 24 sowie ein Ausschubband 26 für die fertig gefüllten Klappboxen vorgesehen. Die gesamte Anlage ist über ein schwenkbares Kommandogehäuse 28 steuerbar. Der Antrieb der Vorrichtung sowie die Steuerung, ebenso wie das Erkennen nicht korrekt eingeführter Klappboxen, beispielsweise auch klemmender Klappboxen, nicht korrekt zugeführter Kassetten etc. und deren Auswurf in einer Ausschußstation 21 erfolgen in ähnlicher Weise, wie dies in der DE-OS 27 37 196 für die dort beschriebene Vorrichtung, die mit einem Drehkopf mit vertikal angeordneter Drehachse arbeitet, erläutert ist, auf die insoweit wegen derartiger Einzelheiten verwiesen wird.

Fig. 2 läßt erkennen, daß die Halteeinrichtungen 12 jeweils zwei Haltebacken 30, 32 aufweisen, von denen der Haltebacken 30 fest mit der Halteeinrichtung 12, gegebenenfalls einstückig, verbunden ist, während der Haltebacken 32 mittels Federn 34 elastisch gleitbar in Richtung auf den festen Haltebacken 30 angeordnet ist. Hierdurch lassen sich Abmessungstoleranzen der Klappboxen ausgleichen. Die Haltebacken 30, 32 besitzen jeweils zwei unter einem Winkel von etwa 90° zueinander und jeweils unter einem Winkel von etwa 45° zu den Seitenflächen der Klappbox stehende Abschnitte 36, die jeweils mit der Klappbox 38 nur linienförmig in Kontakt stehen, wodurch vor allem gewährleistet ist, daß an den Schmalseiten der Klappboxen kein Verkratzen auftreten kann. Die Federspannung der Feder 34 ist so eingerichtet, daß die Kiappbox 38.gerade gehalten wird. Wegen Einzelheiten der in Fig. 2 gezeigten Halteeinrichtung ist im übrigen ebenfalls wiederum auf die DE-OS 27 37 196 zu verweisen.

Fig. 3 zeigt, daß die einzelnen Halteeinrichtungen 12 jeweils eine Unterteilklappe 40, welche die in Fig. 2 gezeigten Haltebacken 30, 32 aufweist, sowie eine Deckelklappe 42 umfassen. Sowohl die Deckelklappe 42 als auch die Unterteilklappe 40 sind um parallel zur Drehachse 44 des Drehkopfes 10 liegende Schwenkachsen in der aus Fig. 3 ohne weiteres ersichtlichen Weise schwenkbar. Die Bewegung der Deckelklappe 42 sowie der Drehachse 44 beim schrittweisen Fortschalten des Drehkopfes 10 wird durch Nockenrollen 46, 48 bewirkt, die in jeweils einer separaten Steuerkurve einer feststehenden Kurvenscheibe zwangsgeführt sind. Die Nockenrollen 46, 48 sind in den Klappen 40, 42 zur verbesserten Einstellbarkeit auf exzentrischen Bolzen gelagert, wie dies Fig. 3 ebenfalls erkennen läßt.

Fig. 4 zeigt, daß an das Transportband 22 zum Zuführen der Klappboxen anschließend eine Überschubplatte 50 vorgesehen ist, deren dem Transportband 22 abgewandte Vorderkante 52 im wesentlichen mit der der Deckelklappe 42 zugewandten Innenfläche 54 der Unterteilklappe 40 fluchtet. Ferner läßt Fig. 4 einen vertikal beweglichen, im Anschluß an die Überschubplatte 50 angeordneten Stößel 56 sowie oberhalb der Überschubplatte 50 eine mit der Oberseite der herangeführten Klappboxen 38 in Kontakt bringbare, vertikal bewegliche Bremseinrichtung 58 und im Anschluß an die Überschubplatte 50 eine horizontal bewegliche, mit der Bremseinrichtung 58 gesteuert zusammenwirkende Rückschubeinrichtung 60 erkennen ; die jeweils einen Kurzhubzylinder umfassen. Die Klappboxen 38 sind mittels des in Richtung des Pfeiles vertikal beweglichen Stößels 56 durch einen Spalt 62 in die jeweilige Halteeinrichtung 12 einführbar, wobei Fig. 4 auch besonders deutlich die der jeweiligen Deckelklappe 42 zugehörigen vakuumbeaufschlagbaren Saugeinrichtungen 64 zum Angreifen an dem jeweiligen Klappboxendeckel erkennen läßt.

Wie Fig. 5 erkennen läßt, weist die dort gezeigte Beilagenzuführurtg einen Stapelturm 66 zum Einlegen von Normalbeilagen auf. Mittels eines Klemmhebels 68 läßt sich die Stapelturmweite in der schematisch aus Fig. 5 ersichtlichen Weise an verschiedene Beilagengrößen anpassen. Zur Fei- 'neinstellung auf die genaue Beilagengröße sind Federbleche 70 sowie Rändelschrauben 72 vorgesehen. Ferner läßt Fig. 5 dem Stapelturm 66 nachgeschaltet einen Saugarm 74, eine Andruckrolle 76, Transportwalzen 78, Umlenkbleche 80, 82 sowie Walzen 84, 85 erkennen. Ein Fangkorb 86 nimmt die Beilagen in der weiter unten noch zu beschreibenden Weise auf, wobei der Fangkorb 86 durch Reflexions-Lichttaster 88 kontrolliert wird.

Die Beilagenzuführung gemäß Fig. 5 weist weiterhin zwei Blasrohre 90, 92 auf. Rändelmuttern 94, 96 dienen der Beseitigung von verklemmten Beilagen, wie weiter unten noch erläutert wird. Eine Falttasche 98 sowie ein Anschlag 100 und Rändelschrauben 102 dienen zum Falten langer Beilagen, die in der Beilagenzuführung einmal gefaltet werden müssen, ehe sie zusammen mit einer. Kassette 104 in die jeweilige Klappbox 38 eingeführt werden.

Fig. 6 läßt erkennen, daß die von dem Kassetten-Zuführband 22 herangeführten Kassetten auf einen Hubtisch 106 gefördert werden. Weiterhin läßt Fig. 6 erkennen, daß ein horizontal beweglicher Einschieber 108, ein festes Mundstück 110 sowie ein bewegliches Mundstück 112 vorgesehen sind. Ein Niederhalter 114 sowie ein Einweiser 116 fördern in noch zu beschreibender Weise das Einführen von Beilage und Kassette in die jeweilige Klappbox 38. Der Fang korb 86 weist im übrigen in der aus der Zeichnung ersichtlichen Weise eine bewegliche Klappe 118 auf, die in Fig. 6 A in ihrer Offenstellung und in Fig. 6 B in ihrer Schließstellung gezeigt ist.

In Fig. 7 ist die Sonderbeilagen-Einführstation 18 der erfindungsgemäßen Vorrichtung wiedergegeben. Die Vorrichtung weist, wie dargestellt, einen Sonderbeilagen-Stapelturm 120 auf, aus dem die Sonderbeilagen mittels Saugern 122, Transportwalzen 124 und Andrückrolle 126 in einen auf einem Kreuzschlitten 128 vertikal beweglich montierten Schacht einführbar sind. Der Schacht ist durch eine feste Wand 130 und eine bewegliche Wand 132 gebildet. An den Schacht 130, 132 schließt in Richtung auf eine mit der Sonderbeilage zu versehende Klappbox 38 ein aus einer Zunge 134 und einem Seitenteil 136 bestehendes Mundstück an. Eine Rückhaltung 138 und ein Einschieber 140 vervollständigen den Zuführmechanismus. Ferner sind eine Reflexions-lichtschranke 142 sowie Blasluftzuführungen 144, 146 vorgesehen. Das Mundstück 134, 136 ist nach Lösen einer Arretierung 148 auseinanderziehbar.

Die insoweit beschriebene Vorrichtung, deren Leistung je nach Ausführung bis zu 150 Takten pro Minute betragen kann, wobei die Taktzahl beispielsweise von 40 bis 150 Takten pro Minute stufenlos regelbar ist, wird in der Weise betrieben, daß alle Hauptbewegungen mechanisch über Kurvenscheiben erfolgen, während einige untergeordnete Bewegungen pneumatisch bewirkt werden. Der Anschlußwert der Maschine beträgt bei dem gezeigten Ausführungsbeispiel etwa 2,2 kW, wobei zum Betrieb zusätzlich Druckluft von etwa 6 bar (für Blasluft und Pneumatikzylinder) bereitgestellt werden muß. Die Vorrichtung besitzt eine eigene Vakuumversorgung. Bei dem gezeigten Ausführungsbeispiel können sowohl einfache als auch ein- bis mehrfach gefaltete Beilagen verarbeitet werden, zusätzlich Sonderbeilagen, wie bereits dargelegt. Der Antrieb des Drehkopfes 10 erfolgt über einen zentralen, stufenlos regelbaren Getriebemotor. Die Positionierung des Drehkopfes 10 erfolgt über ein Schrittschaltgetriebe mit 8er-Teilung, wobei das Getriebe ähnlich einem Schneckengetriebe arbeitet, wie dies auch bei der Vorrichtung nach der DE-OS 27 37196, dort allerdings mit vertikaler Drehachse des Drehkopfes, vorgesehen ist. Eine Umdrehung der Schnecke entspricht dabei einer Umdrehung der Hauptwelle, so daß also 360° einen Arbeitstakt der Vorrichtung definieren.

Die Vorrichtung arbeitet wie folgt :
Die jeweilige Klappbox 38 wird in jeweils einer der Aufnahmetaschen oder Halteeinrichtungen 12 des Drehkopfes 10 gehalten, zum Füllvorgang geöffnet und fertig konfektioniert wieder verschlossen. Die leeren Klappboxen 38 werden über das Transportband 22 (Fig. 4) herangeführt. Sie stehen dabei auf der Schmalseite, Scharnierseite oben, Deckel in Laufrichtung vorn. Das Transportband 22 hat eine geringe Neigung nach vorn, um dem Umkippen der letzten Klappbox 38 am Ende des Staus entgegenzuwirken. Die Geschwindigkeit des Transportbandes oder Klappboxen-Zuführbandes 22 ist regelbar. Hierdurch kann bei verringerter Taktleistung der Vorrichtung ein unnötig hoher Schlupf zwischen den Klappboxen 38 und dem Material des Klappboxen-Zuführbandes 22 vermieden werden. Das Klappboxen-Zuführband ist bei dem gezeigten Ausführungsbeispiel mit Velour beschichtet, um eine Kratzerbildung an den Klappboxen 38 weitestgehend zu vermeiden. Für den Transport über die Überschubplatte 50 wird eine gewisse Staulänge benötigt. Diese wird durch Reflexions-Lichttaster überwacht, die bei Unterschreitung des Minimalstaus den Klappboxeneinschub mittels des Schiebers 56 unterbrechen. Die Klappboxen 58 laufen gegen den Anschlag des Mundstückes oder Spaltes 62 und werden durch den Schieber 56 in die Aufnahmetasche des Drehkopfes 10 geschoben. Die Endlage des Schiebers 56 wird durch einen Initiator überwacht. Um ein Einschieben unter Staudruck zu vermeiden (Kratzerbildung !), wird nach dem Rücklauf des Schiebers 56 der Kurzhubzylinder 60 betätigt. Der Stau läuft gegen den ausgefahrenen Stößel des Kurzhubzylinders 60, die vorletzte Box wird durch den Kurzhubzylinder der Bremseinrichtung 58 gebremst, und nach Rückzug des Stößels der Rückschubeinrichtung 60 kann die Klappbox 38 ohne Staudruck eingeschoben werden. In der Halteeinrichtung 12, die in der bereits beschriebenen Weise die bewegliche Unterteilklappe 40 und die bewegliche Deckelklappe 42 aufweist, wird das Unterteil der Klappbox 38 durch die Haltebacken 30, 32 (Fig. 2) gehalten, während die Deckelklappe 42 in der bereits beschriebenen Weise die Sauger 64 zum Festhalten des Deckels . beim Öffnen aufweist. Die Klappen 40, 42 werden zwangsläufig über die jeweilige Nutkurve gesteuert, wobei die Lagerung der Nockenrollen 46, 48 auf exzentrischen Bolzen eine exakte Justierung ermöglicht.

Die Kassettenzuführung auf dem Kassetten-Zuführband 24 erfolgt in der Weise, daß die Kassetten auf dem Zuführband mit der Bandseite nach vorn, in Laufrichtung gesehen, liegen. Für den Überschub auf den Hubtisch 106 (Fig. 6) des Kassetteneinschubs ist ein gewisser Mindeststau erforderlich. Der Minimalstau wird durch einen Initiator überwacht. Wird er unterschritten, werden keine Klappboxen mehr eingeschoben. Die sich im Drehkopf befindlichen Klappboxen 38 werden noch konfektioniert, alsdann läuft die Vorrichtung leer weiter. Zur Lagenkontrolle der Kassetten dient eine Reflexions-Lichtschranke, weiche die Höhendifferenz auf der jeweiligen Kassette abtastet. Das Zuführband 24 ist mit Velour beschichtet, um eine Kratzerbildung an den Kassetten weitestgehend zu vermeiden, wie dies ja auch bei den Klappboxen-Zuführband 22 in der bereits beschriebenen Weise vorgesehen ist. Die in den Figuren 5 und 6 im Detail wiedergegebene Kassetten- und Beilageneinschubstation 16 arbeitet im einzelnen wie folgt :
Die Beilagen werden in den Stapelturm 66 abgelegt, wobei die Feineinstellung auf die genaue Beilagengröße über die Federbleche 70 und die Rändelschrauben 72 erfolgt. Nach dem Abzug einer Beilage durch den Saugarm 74 schwenkt die Andrückrolle 76 an die Transportwalzen 78. Durch die Umlenkbleche 80, 82 und die Walzen 84, 85 erfolgt der Transport der Beilage in den Fangkorb 86. Das umlenkblech 82 befindet sich für kurze 'Beilagen in der in Fig. 5 gezeigten Position A, für lange Beilagen hingegen in der Position B. Der Fangkorb 86 ist je nach der Art der verwendeten Beilagen in der Höhe verstellbar. Die Höhenverstellung erfolgt auch bei laufender Maschine von außen über das Handrad 150. Das Vorhandensein von Beilagen im Fangkorb 86 wird durch die Reflexions-Lichttaster 88 kontrolliert, wobei bei fehlenden Beilagen die entsprechende Klappbox 38 als Ausschuß ausgeschleust wird. Das Blasrohr 90 dient zum Trennen der Beilagen beim Abzug, während die aus dem Blasrohr 92 kommende Luft die Beilagen beschleunigt und ein Zurückspringen derselben im Fangkorb 86 verhindert. Die Einstellung der Blasluft für das Blasrohr 90 und für das Blasrohr 92 erfolgt jeweils an entsprechenden Drosseln. Die Intensität der Blasluft richtet sich nach Papierqualität und -gewicht. Zum schnellen Lösen der Beilagen von den Saugern des Saugarmes 74 werden diese belüftet. Kurz vor dem Abtransport durch die Transportwalzen wird hierzu das Vakuum abgeschaltet, und die Sauger werden mit Druckluft beaufschlagt.

Zur besseren Zugänglichkeit bei der Beseitigung von verklemmten Beilagen läßt sich der gesamte Walzenblock aus der Vorrichtung herausziehen. Hierzu werden die Rändelmuttern 94, 96 gelöst.

Der Kassetten- und Beilageneinschub erfolgt in der Weise, daß die durch das Kassetten-Zuführband 24 herangeführten Kassetten mittels des Hubtisches 106 auf Einschubposition angehoben werden. Dabei befindet sich eine Beilage im Fangkorb 86. Der Einschieber 108 schiebt die Kassette soweit vor, bis sie zusammen mit der Beilage zwischen dem festen Mundstück 110 und dem beweglichen Mundstück 112 einschnäbelt. In dieser Position laufen der Einschieber 108 und das Mundstück 112 zusammen mit gleicher Geschwindigkeit in Richtung auf die zu beschickende Klappbox 38 nach vorn (in Fig. 6 also nach rechts).

Der Niederhalter 114 und der Einweiser 116 erleichtern die Einführung von Beilage und Kassette in die Klappbox 38. Der Fangkorb 86 ist auf einer Seite als Klappe 118 ausgebildet, die bei der Förderung der Beilage in den Fangkorb 86 in der in Fig. 6A gezeigten Position A steht. Vor dem Einschubvorgang wird die Klappe 118 in die in Fig. 6B gezeigte Position B geschwenkt und verhindert in dieser ein Aufklappen des gefalteten Teils von langen Beilagen. Während des Einschiebens von Beilage und Kassette in die Klappbox 38 wird der Hubtisch 106 wieder abgesenkt, so daß eine neue Kassette einlaufen kann.

Die Sonderbeilagen-Einführstation 18 (Fig. 7) arbeitet wie folgt : Die Beilagen werden aus dem Stapelturm 120 durch die Sauger 122 abgezogen und mittels Transportwalze 124 und Andrückrolle 126 in den auf dem Kreuzschlitten 128 montierten Schacht gefördert, der aus der festen Wand 130 und der beweglichen Wand 132 besteht. Nachdem die Sonderbeilage in den Schacht 130, 132 gefördert worden ist, senkt sich der Kreuzschlitten 128 nach unten. Gleichzeitig wird die Sonderbeilage mittels der Wand 132 über das Mundstück 134, 136 geschoben. Nach dem Absenken drückt die Zunge 134 die bereits in der Klappbox 38 befindliche Normalbeilage an den Deckel der Box 38, und die Rückhaltung 138 zieht die Kassette zurück, so daß ein Spalt entsteht, in den die Sonderbeilage mittels des Einschiebers 140 eingeschoben wird.

Das Vorhandensein von Sonderbeilagen im Schacht 130, 132 wird durch die Reflexionslichtschranke 142 kontrolliert. Fehlt die Sonderbeilage, wird die entsprechende Klappbox 38 durch den Ausschuß-Ausschieber (nicht gezeigt) ausgeschleust. Tritt dieser Fehler dreimal nacheinander auf, so hält die Vorrichtung an, weil entweder ein permanenter Fehler im Sonderbeilagentransport vorliegt oder aber das Magazin im Stapelturm 120 leer ist. Eine entsprechende Störungslampe am Kommandogehäuse 28 zeigt diesen Zustand an.

Die Blasluft aus der Blasluftzuführung 144 dient zum Auflockern der Sonderbeilagen und wird an einer entsprechenden Drossel eingestellt. Die Blasluft aus der Blasluftzuführung 146 beschleunigt die Sonderbeilagen und verhindert ein Zurückspringen derselben im Schacht 130, 132. Auch hier läßt sich der Luftstrom mittels einer Drossel einstellen, der aber auch durch Drehen des Blasrohres verändert werden kann, wobei die Intensität der Blasluft sich nach Papierqualität und -gewicht richtet. Zur besseren Entfernung von verknautschten Sonderbeilagen läßt sich das Mundstück 134, 136 auseinanderziehen, wobei dies nach Lösen der Arretierung 148 möglich ist.

## Patentansprüche

1. Vorrichtung zum Einbringen von Bandkassetten (104) oder dergleichen und Beilagen in Klappboxen (38), mit einem Halteeinrichtungen _{'}(12) für die Klappboxen (38) aufweisenden, schrittweise um eine horizontale Drehachse (44) umlaufenden Drehkopf (10), mit Einrichtungen zum Zuführen der Klappboxen (38) und zum Einschieben jeweils einer Klappbox (38) von ünten in eine der Halteeinrichtungen (12) in einer im wesentlichen vertikal unterhalb der Drehachse (44) des Drehkopfes (10) liegenden KlappboxenEinschubstation (14), mit Einrichtungen zum Zuführen der Bandkassetten (104) und Beilagen zum Einschieben jeweils einer Bandkassetten (104) und einer Beilage in eine zumindest teilweise geöffnete Klappbox (38) in einer im wesentlichen horizontal in der Ebene der Drehachse (44) des Drehkopfes (10) liegenden Kassetten- und Beilageneinschubstation (16), und mit Einrichtungen zum Abtransportieren der gefüllten Klappboxen in einer im wesentlichen horizontal in der Ebene der Drehachse des Drehkopfes (10) um 180° gegenüber der Kassetten- und Beilageneinschubstation (16) versetzt liegenden Ausschubstation (20), dadurch gekennzeichnet, daß die Halteeinrichtungen (12) jeweils mit einer Saugeinrichtungen (64) tragenden, zum Öffnen und Schließen des Klappboxdeckels dienenden Deckelklappe (42) und mit einer Unterteilklappe (40) mit zwei Backen (32) zum Halten des Klappboxunterteiles versehen sind ; daß sowohl die Deckelklappe (42) als auch die Unterteilklappe (40) um eine nahe ihrer der Drehkopfachse (44) zugewandten Längskante liegende Schwenkachse unter der Einwirkung je einer in einer separaten Steuerkurve einer Kurvenscheibe geführten Nockenrolle (46, 48) verschwenkbar sind ; daß in der Klappboxeneinschubstation (14) die Deckelklappe (42) der jeweiligen Halteeinrichtung (12) aus ihrer im wesentlichen radialen Schließstellung in eine Offenstellung verschwenkbar und die Unterteilklappe (40) in ihre im wesentlichen radiale Schließstellung bringbar ist ; daß in der Kassetten- und Beilageneinschubstation (16) die Deckelklappe (42) der jeweiligen Halteeinrichtung (12) in ihre im wesentlichen radiale Schließstellung bringbar und die Unterteilklappe (40) aus ihrer im wesentlichen radialen Schließstellung unter Mitnahme des jeweiligen Klappboxunterteiles in eine Offenstellung verschwenkbar ist ; und daß in der Ausschubstation (20) die Deckelklappe (42) der jeweiligen Halteeinrichtung (12) aus ihrer im wesentlichen radialen Schließstellung unter Freigabe des Klappboxendeckels in eine Offenstellung verschwenkbar und die Unterteilklappe (40) in ihre im wesentlichen radiale Schließstellung bringbar ist.

2. Vorrichtung nach Anspruch 1, dadurch gekennzeichnet, daß die Nockenrollen (46, 48) an der Deckel- bzw. der Unterteilklappe (42, 40) jeweils einstellbar auf exzentrischen Bolzen gelagert ist.

3. Vorrichtung nach Anspruch 1 oder 2, mit einem Klappboxen-Zurführband (22) oder dergleichen, auf dem die leeren Klappboxen (38) im geschlossenen Zustand auf der schmalen Längsseite stehend in eine unterhalb der in der Klappboxeneinschubstation (14) befindlichen jeweiligen Halteeinrichtung (12) liegende Position herangeführt werden, gekennzeichnet, durch eine an das Klappboxen-Zuführband (22) anschließende Überschubplatte (50), deren dem Zuführband (22) abgewandte Vorderkante (52) im wesentlichen mit der der Deckelklappe (42) zugewandten Innenfläche (54) der Unterteilklappe (40) fluchtet ; und einen vertikal beweglichen, im Anschluß an die Überschubplatte (50) angeordneten Stößel (56) zum Einschieben der jeweils vordersten Klappbox (38) in die in der Klappboxeneinschubstation (14) befindliche jeweilige Halteeinrichtung (12).

4. Vorrichtung nach Anspruch 3, dadurch gekennzeichnet, daß oberhalb der Überschubplatte (50) eine mit der Oberseite der herangeführten Klappboxen (38) in Kontakt bringbare, vertikal . bewegliche Bremseinrichtung (58) und im Anschluß an die Überschubplatte (50) eine horizontal bewegliche, mit der Bremseinrichtung (58) gesteuert zusammenwirkende Rückschubeinrichtung (60) angeordnet sind.

5. Vorrichtung nach Anspruch 4, dadurch gekennzeichnet, daß die Bremseinrichtung (58) und die Rückschubeinrichtung (60) jeweils einen pneumatisch betätigbaren Kurzhubzylinder aufweisen.

6. Vorrichtung nach einem der vorangehenden Ansprüche, mit einem Sta^{p}elturm (66) und einem daran anschließenden Transportwalzensystem (78, 84, 85) sowie einem Fangkorb (86) zum Einbringen von Beilagen in eine in der Kassetten-und Beilageneinschubstation (16) befindliche Klappbox (38), dadurch gekennzeichnet, daß der der Zuführrichtung der Kassetten zugewandte Schenkel des Fangkorbes (86) als zwischen einer Offen- und einer Klemmstellung bewegliche Klappe (118) ausgebildet ist.

7. Vorrichtung nach Anspruch 6, gekennzeichnet durch einen Hubtisch (106) zum Anheben einzuschiebender Kassetten von dem Kassetten-Zuführband (24) auf das Niveau der in der Kassetteneinschubposition befindlichen Halteeinrichtung (12).

8. Vorrichtung nach einem der vorangehenden Ansprüche, gekennzeichnet durch eine im wesentlichen vertikal oberhalb der Klappboxeneinschubstation (14) angeordnete Sonderbeilagen-Einführstation (18), in der die Unterteilklappe (40) mit der darin befindlichen Klappbox (38) und der darin bereits eingeführten Kassette nebst Beilage in die Offenstellung verschwenkt ist und sich die Deckelklappe (42) in ihrer im wesentlichen radialen Schließstellung befindet.

9. Vorrichtung nach Anspruch 8, dadurch gekennzeichnet, daß die Sonderbeilagen-Einführstation (18) einen Stapelturm (120) zum Aufnehmen der Sonderbeilagen mit nachgeordnetem Transportwalzensystem (124, 126) sowie daran anschließendem vertikal beweglichen Schacht mit einer im wesentlichen horizontal beweglichen Wand (132) aufweist, aus dem die jeweilige Sonderbeilage über ein mit dem Schacht verbundenes Mundstück (134, 136) zwischen Beilagen und Kassette in der jeweiligen Klappbox (38) einspeisbar ist.

10. Vorrichtung nach Anspruch 9, dadurch gekennzeichnet, daß das Mundstück eine Rückhaltung (138) zum Zurückziehen der Kassette von der Beilage sowie eine Zunge (34) zum Andrücken der Beilage an den Klappboxdeckel aufweist ; und daß ein vertikal beweglicher Einschieber (140) zum Einschieben der Sonderbeilage in den so gebildeten Spalt vorgesehen ist.

## Claims

1. Apparatus for inserting tape cassettes (104) or the like and liners into hinged boxes (38), comprising a turret head (10) having retaining devices (12) for the hinged boxes (38) and rotating stepwise about a horizontal axis (44), means for feeding the hinged boxes (38) and for inserting one hinged box (38) at a time from below into one of the retaining devices (12) in a hinged box insertion station (14) situated substantially vertically beneath the axis of rotation (44) of the turret head (10), means for feeding the tape cassettes (104) and liners for inserting one tape cassette (104) and one liner at a time into an at least partially open hinged box (38) in a cassette and liner insertion station (16) situated substantially horizontally in the plane of the axis of rotation (44) of the turret head (10), and means for carrying off the filled hinged boxes at an ejection station (20) situated substantially horizontally in the plane of the axis of rotation of the turret head (10) and offset by 180° from the cassette and liner insertion station (16), characterised in that the retaining devices (12) are each provided with a lid flap (42) carrying suction means (64) and serving for the opening and closing of the hinged box lid, and a bottom-part flap (40) with two jaws (32) for retaining the bottom part of the hinged box ; both the lid flap (42) and the bottom part flap (40) are pivotable about a pivot axis situated near their longitudinal edge facing the turret head axis (44) in response to a cam roller (46, 48), each such roller being guided in a separate control curve of a cam disc ; at the hinged box insertion station (14) the lid flap (42) of the associated retaining device (12) is adapted to be brought out of its substantially radial closed position into an open position and the bottom-part flap (40) is adapted to be brought into its substantially radial closed position: in the cassette and liner insertion station 16 the lid flap 42 of the associated retaining device is adapted to be brought into its substantially radially closed position and the bottom-part flap 40 is pivotable out of its substantially radial closed position into an open position, driving the associated hinged box bottom-part as it does so ; and in the ejection station (20) the lid flap (42) of the associated retaining device (12) is adapted to be brought out of its substantially radial closed position into an open position, freeing the hinged box lid as it does so, and the bottom-part flap (40) is adapted to be brought into its substantially radial closed position.

2. Apparatus according to claim 1, characterised in that the cam rollers (46, 48) are mounted on the lid flap and bottom-part flap on eccentric bolts so as to be adjustable.

3. Apparatus according to claim 1 or 2, comprising a hinged box feed belt (22) or the like, on which the empty hinged boxes (38) are fed, in the closed state, standing on the narrow longitudinal side, to a position situated beneath the associated retaining device (12) at the hinged box feed station -(14), characterised by a push-over plate (50) following the hinged box feed belt (22), the front edge (52) of the plate (50) remote from the feed belt (22) being substantially in alignment with the inner surface (54) of the bottom-part flap (40) facing the lid flap (42) ; and a vertically movable push member (56) disposed after the plate (50) for inserting the front hinged box (38) at any time into the associated retaining device (12) situated at the hinged box feed station (14).

4. Apparatus according to claim 3, characterised in that a vertically movable brake device (58) adapted to be brought into contact with the top of the hinged boxes (38) supplied is disposed above the plate (50) and, after the latter, a horizontally movable push-back device (60) co-operating con- trolledly with the brake device (58).

5. Apparatus according to claim 4, characterised in that the brake device (58) and the push-back device (60) each comprise a pneumatically actuatable short-travel cylinder.

6. Apparatus according to any one of the preceding claims, comprising a stacking tower (66) followed by a conveyor roller system (78, 84, 85) and a collecting basket (86) for introducing liners into a hinged box (38) situated at the cassette and liner insertion station (16), characterised in that the limb of the basket (86) facing the direction of cassette feed is in the form of a flap (118) movable between an open position and a clamping position.

7. Apparatus according to claim 6, characterised by a lifting table (106) for lifting cassettes for insertion from the cassette feed belt (24) to the level of the retaining device (12) in the cassette feed position.

8. Apparatus according to any one of the preceding claims, characterised by a special liner insert station (18) disposed substantially vertically above the hinged box insertion station (14), in which station (18) the bottom-part flap (40) with the hinged box (38) situated therein and the cassette and liner already introduced therein is pivoted into the open position and the lid flap (42) is in its substantially radially closed position.

9. Apparatus according to claim 8, characterised in that the special liner insert station (18) comprises a stacking tower (120) to receive the special liners followed by a conveyor roller system (124, 126) followed by a vertically movable shaft with a substantially horizontally movable wall (132), from which the associated special liner is adapted to be introduced between liners and the cassette in the associated hinged box (38) by way of a nozzle (134, 136) connected to the shaft.

10. Apparatus according to claim 9, characterised in that the nozzle has a retainer (138) for withdrawing the cassette from the liner and a tongue (34) for pressing the liner against the hinged box lid ; and a vertically movable inserter (140) is provided for inserting the special liner into the resulting gap.

## Revendications

1. Dispositif pour introduire des cassettes de bande (104) ou analogues, et des cales dans des boîtes à volet (38), dispositif comportant une tête tournante (10) mobile pas à pas autour d'un axe de rotation (44) horizontal et possédant des moyens de retenue (12) des boîtes à volet (38), des moyens d'amenée des boîtes (38) et d'introduction de celles-ci, une à une, par en dessous, dans un des moyens de retenue (12) à un poste d'insertion des boîtes (14) situé sensiblement verticalement sous l'axe de rotation (44) de la tête tournante (10), des moyens d'amenée des cassettes (104) et cales, pour insérer les cassettes (104) et cales, une à une, dans une boîte (38), au moins partiellement ouverte, à un poste d'insertion de cassettes et cales (16) situé sensiblement à l'horizontale dans le plan de l'axe de rotation (44) de la tête tournante (10) et des moyens d'évacuation des boîtes à volet remplies, à un poste d'expulsion (20) situé, décalé de 180° par rapport au poste d'insertion des cassettes et cales (16), sensiblement à l'horizontale dans le plan de l'axe de rotation de la tête tournante (10), caractérisé par le fait que les moyens de retenue (12) sont munis chacun d'un volet de couvercle (42) servant à ouvrir et fermer le couvercle de boîte et portant des moyens d'aspiration (64), et d'un volet de fond (40) à deux mâchoires (32) pour retenir le fond de boîte ; qu'aussi bien le volet de couvercle (42) que le volet de fond (40) sont montés pivotants, sous l'action chacun d'un galet de came (46, 48) guidé dans une piste de commande séparée d'un disque à came ; que, au poste d'insertion des boîtes (14), le volet de couvercle (42) du moyen de retenue (12) correspondant peut être amené par pivotement en position d'ouverture en partant d'une position de fermeture sensiblement radiale et le volet de fond (40) amenée en position de fermeture ; que, au poste d'insertion des cassettes et cales (16), le volet de couvercle (42) du moyen de retenue correspondant (12) peut être amené dans sa position de fermeture sensiblement radiale et le volet de fond (40) peut être amené par pivotement dans sa position d'ouverture en partant de sa position de fermeture sensiblement radiale en entraînant le fond de la boîte correspondante ; et que, au poste d'éjection (20), le volet de couvercle (42) du moyen de retenue correspondant (12) peut, en partant de sa position de fermeture sensiblement radiale, basculer en position d'ouverture, en libérant le couvercle de boîte, et le volet de fond (40) peut être amené dans sa position de fermeture sensiblement radiale.

2. Dispositif selon la revendication 1, caractérisé par le fait que le galet de came (46, 48) sur le volet de couvercle ou de fond (42, 40), respectivement, est monté réglable sur un boulon excentré.

3. Dispositif selon la revendication 1 ou 2, muni d'une bande d'amenée des boîtes à volet, ou analogues (22) sur laquelle les boîtes vides sont amenées à l'état fermé, debout sur la petite face longitudinale, dans une position située dans un moyen de retenue (12) respectif se trouvant en dessous du poste d'insertion des boîtes (14) caractérisé par une plaque de remontée (50) faisant suite à la bande d'amenée des boîtes (22) et dont le bord avant (52), écarté de cette bande (22), est sensiblement à l'aplomb de la face intérieure (54) du volet de fond (40) tournée vers . le volet de couvercle (42), et un piston (56) mobile verticalement, disposé à la suite de la plaque de remontée (50), pour insérer chaque fois la boîte à volet (38) la plus en avant dans le moyen de retenue (12) correspondant se trouvant au poste d'insertion des boîtes (14).

4. Dispositif selon la revendication 3, caractérisé par le fait que, au-dessus de la plaque de remontée (50), est disposé un moyen de freinage (58) mobile verticalement, qui peut être amené en contact avec la face supérieure de la boîte (38) qui est amenée, et, à la suite de la plaque de remontée. (50), est disposé un moyen de recul (60) mobile horizontalement et coopérant pour la commande avec les moyens de freinage (58).

5. Dispositif selon la revendication 4, caractérisé par le fait que le moyen de freinage (58) et le moyen de recul (60) comportent chacun un court vérin pneumatique.

6. Dispositif selon l'une des revendications précédentes comportant une tour d'empilage (66) et un système de rouleaux transporteurs (78, 84, 85) ainsi qu'une corbeille réceptrice (86) pour l'introduction de cales dans une boîte (38) se trouvant à un poste d'insertion de cassettes et cales (16), caractérisé par le fait que la face de la corbeille réceptrice (86) tournée vers la direction d'amenée des cassettes, est en forme de volet (118) mobile entre une position d'ouverture et une position de serrage.

7. Dispositif selon la revendication 6 caractérisé par une table élévatrice (106) pour soulever des cassettes à insérer de la bande d'amenée (24) au niveau du moyen de retenue (12) se trouvant en position de cassettes.

8. Dispositif selon l'une des revendications précédentes, caractérisé par un poste d'introduction de cales spéciales (18) situé sensiblement à la verticale au-dessus du poste d'insertion de boîte (14), poste dans lequel bascule en position ouverte le volet de fond (40) avec la boîte (38) qui s'y trouve et la cassette, avec cale, qui y est déjà introduite, et dans lequel se trouve le volet de couvercle (42) dans sa position sensiblement radiale.

9. Dispositif selon la revendication 8 caractérisé par le fait que le poste d'introduction de cales spéciales (18) comporte une tour d'empilage (120) pour recevoir les cales spéciales avec un système de rouleaux transporteurs (124, 126) disposé à la suite ainsi qu'un puits mobile verticalement qui lui succède, avec une cloison (132) mobile sensiblement horizontalement, poste d'où les cales spéciales peuvent être introduites, une à une, dans les boîtes à volet respectives, entre cale et cassette, par l'intermédiaire d'une embouchure (134, 136) reliée au puits..

10. Dispositif selon la revendication 9, caractérisé par le fait que l'embouchure comporte une pièce de retenue (13$) pour retirer la cassette de la cale ainsi qu'une languette (34) pour appliquer la cale sur le couvercle de boîte ; et un organe d'introduction (140) mobile verticalement est prévu pour introduire les cales spéciales dans l'espace ainsi créé.
